# EUROPÄISCHE PATENTSCHRIFT

(11) **EP 1 131 562 B1**
(45) Veröffentlichungstag und Bekanntmachung des Hinweises auf die Patenterteilung: **08.06.2005**
(21) Anmeldenummer: 00962511.2
(22) Anmeldetag: 20.09.2000
(51) Int. Cl.: F04F 5/46, F04F 5/22

(54) **MEHRSTUFIGE EJEKTORPUMPE**
MULTI-STAGE EJECTOR PUMP
POMPE A EJECTEUR A ETAGES MULTIPLES

(30) Priorität: 20.09.1999 DE 29916531 U
(43) Veröffentlichungstag der Anmeldung: 12.09.2001
(73) Patentinhaber: Volkmann, Thilo, D-59514 Welver (DE)
(72) Erfinder: Volkmann, Thilo, D-59514 Welver (DE)
(74) Vertreter: GROSSE BOCKHORNI SCHUMACHER
(86) Internationale Anmeldenummer: PCT/EP2000/009208
(87) Internationale Veröffentlichungsnummer: WO 2001/021961

(56) Entgegenhaltungen:
- DE-C- 4 491 977
- FR-A- 700 651

## Beschreibung

Die Erfindung betrifft eine mehrstufige Ejektorpumpe mit den Merkmalen des Oberbegriffs des Anspruchs 1.

Für eine einfache Herstellung mehrstufiger Ejektorpumpen ist es bekannt, das Gehäuse bausatzartig aus Einzelteilen zusammenzusetzen. Jedes Bausatzteil trägt in einer einen Gehäuseinnenraum durchteilenden Querwand eine der Düsen. Falls mehrzügige Ejektorpumpen realisiert werden sollen, kann diese Wand auch mehrere Düsen in Nebeneinanderanordnung tragen. Durch Zusammenbau der Gehäuseteile entsteht die fertige Pumpe. Hier ist das Einsetzen der Düsen, z. B. im Wege des Einklebens oder sogar die einteilige Integration der Düse in die Trennwand vergleichsweise einfach. Allerdings ergeben sich zwischen den Gehäuseteilen viele Dichtflächen. Die Möglichkeiten zur kompakten Ausgestaltung sind sehr eingeschränkt. Eine derartige Ejektorpumpe ist u. a. aus der DE-C1-44 91 977, Figuren 7 bis 9, bekannt.

Es sind auch Ejektorpumpen bekannt, bei denen ein Stranggußprofil mit inneren Trennwänden verwendet wird und die Düsen quer zur Profilachse durch abgestufte Bohrungen in die einzelnen Trennwände eingesetzt werden. Der überwiegende Teil der Düsen befindet sich in den beidseitig der Trennwände vorhandenen Hohlräume, welche der Gasverteilung dienen. Zwar entfallen hier die vorerwähnten vielen Dichtflächen, doch ist das Einpassen und Eindichten der Düsen schwierig. Außerdem ist die Kompaktheit solcher Ejektorpumpen nicht wesentlich besser als bei den vorerwähnten Baukastenpumpen.

Für enge Platzverhältnisse sind Ejektorpumpen in Kompaktbauweise bekannt, bei denen die Düsen von verschiedenen Seiten in eine Aufnahmebohrung eines Gehäuses gegen einen Anschlag geschoben und dort festgeklebt werden. Derartige Ejektorpumpen sind daher nur einstufig realisierbar. Ein Düsenaustausch ist nicht möglich.

Schließlich ist eine gattungsgemäße mehrstufige Ejektorpumpe aus der DE-C1-44 91 977, Figuren 1 bis 5, bekannt, welche sich dadurch auszeichnet, daß ein zweistufiges Ejektor-Düsen-System einstückig ausgebildet und als Ganzes in einen Düsenaufnahmeschacht einschiebbar ist. Um die Mehrstufigkeit zu verwirklichen, ist der einstückige, axial ausgerichtete Düsenkörper durch Abschnitte größeren Innendurchmessers mit einer Saugöffnung verbunden. Diese Art der Düsenanfertigung erfordert zum einen sehr aufwendige Formgebungsschritte im Bereich hinterschnittener Zonen. Zum anderen ist lediglich ein zylindrischer oder konischer Verlauf der hintereinander liegenden Düsenquerschnitte realisierbar. Die Druckgaszufuhr und die Sauggaskammer sind in angeflanschten Bauteilen untergebracht, welche unter Verwendung einer Vielzahl von filigranen Dichtungen mit dem die einstückige Düse aufweisenden Gehäusekörper durch Schrauben verbunden werden. Der Druckgasanschluß und der Sauggasanschluß befinden sich in einer parallel zum Düsenkanal angeordneten Seitenfläche innerhalb der Wandungen angeflanschter Gehäuseteile. Diese Gasanschlüsse weisen rechtwinklig von der Düsenachse fort. Die Vielzahl zusätzlicher Dichtungsflächen im Bereich der angeflanschten Gehäuseteile machen diese Ejektorpumpe leckageanfällig. Dieses Risiko wird durch U-förmig entlang der Düsenanordnung verlaufende, geschlossene Seitenwände des Gehäusegrundkörpers nur geringfügig gemildert.

Davon ausgehend liegt der Erfindung das Problem zugrunde, eine gattungsgemäße mehrstufige Ejektorpumpe in Kompaktbauweise bei Austauschbarkeit der Düsen und hohem Wirkungsgrad zu verwirklichen. Zur Lösung dieser Aufgabe wird eine mehrstufige Ejektorpumpe mit den Merkmalen des Anspruchs 1 vorgeschlagen. Demnach ist vorgesehen, daß das Ejektor-Düsen-System aus einem Satz von einzelnen Düsen und Düsen-Abstandshaltem besteht, wobei die Abstandshalter zwischen benachbarten Düsen den Sauggaseintrittsspalt freilassen. Die Düsen sind in den Düsenaufnahmeschacht hintereinander einschiebbar. Durch die Ausgestaltung von Einzeldüsen kann jede von diesen von beiden Stimenden her in leistungssteigemder Weise ausgeformt werden. Außerdem besitzt jede Einzeldüse mindestens zwei axial beabstandete Abstützelemente zu ihrer kippfreien oder kipparmen Abstützung gegenüber der Schachtwandung. Erst hierdurch wird die Realisierung von leistungsoptimierten Einzeldüsen bei einfacher Ausrichtung aller Düsen auf eine gemeinsame Düsenachse möglich, ohne die Düsen mit dem Düsenaufnahmeschacht verkleben zu müssen. Zwar ist ein Preßsitz der Düse denkbar, bevorzugt werden jedoch O-Ringe auf dem Außenumfang jeder Einzeldüse als Dichtmittel verwendet. Die Abstützelemente können umfangsverteilt angeordnete Nocken oder dergleichen sein, aber auch O-Ringe oder ähnliche umlaufende Dichtmittel. Diese haben den Vorteil einer Doppelfunktion, da sie gleichzeitig als Dichtmittel dienen. Zur lagegenauen Positionierung der Düsen und der Düsen-Abstandshalter ist mindestens ein Einspannmittel vorgesehen. Hierdurch werden die Düsen mit ihren Abstandshaltern axial verspannt oder in Position gehalten.

Die Abstandshalter können - grundsätzlich - z. B. in Form von Stufen im Düsenaufnahmeschacht am Gehäuseelement vorgesehen sein. Erfindungsgemäß bevorzugt, weil einfacher herstellbar und leichter an die gewünschte Düsenanordnung anzupassen, sind sie jedoch gesondert oder, vorzugsweise, einteilig - bevorzugt exzentrisch - an den Düsen vorgesehen und werden in jedem der beiden Fälle in den Düsenaufnahmeschacht eingeschoben. Ein besonders hoher Wirkungsgrad der Ejektorpumpe wird dann erreicht, wenn die Abstandshalter lediglich aus schlanken Nasen oder ähnliche Vorsprünge an einem Düsenstimende ausgestaltet sind. Bevorzugt ist es, lediglich einen einzigen solchen Abstandshalter vorzusehen. Eine bevorzugte Anordnung des einen oder der mehreren nasenförmigen Abstandshalter ist so gewählt, daß zwischen zwei benachbarten Düsen die Abstandshalter in strömungsärmeren Umfangszonen der Düsen angeordnet sind, z. B. auf der der Gaseintrittsseite gegenüberliegenden Düsenseite.

Um auch die Saugkammem möglichst einfach in Kompaktbauweise realisieren zu können, sind sie parallel zum Düsenaufnahmeschacht angeordnet. Hierzu dient bevorzugt mindestens eine - bevorzugt als Sacklochbohrung ausgeführte - Sauggasbohrung, in welcher mit O-Ringen an ihrem Außenumfang versehene Rückschlagventile dichtend aufgenommen werden. Der zum Düsenaufnahmeschacht parallele Sauggasschacht verringert die Zahl der Dichtstellen bei vereinfachter Herstellung und kompakter Anordnung der Gaszu- und -ableitungen.

Sowohl für den Düsenaufnahmeschacht als auch für die Sauggasbohrung ist eine gestufte Durchmesseränderung in Achsrichtung von Vorteil, weil dann die abdichtenden O-Ringe nur entlang des kurzen Stückes nahe ihrer endgültigen Position entlang der Schachtwandung gleitend verschoben werden müssen. Im Bereich größerer Stufendurchmesser entfällt eine Berührung zu Düsen kleineren Durchmessers.

Zur weiteren Verbesserung der Kompaktheit einer erfindungsgemäßen Ejektorpumpe ist für die Druckgasversorgung eine parallel zum Düsenaufnahmeschacht sich erstreckende Bohrung (Druckgasbohrung) vorgesehen. Deren Achse bildet, weiter vorzugsweise, mit der Achse des Düsenaufnahmeschachtes und der Sauggasbohrung - also mit dem Sauggasschacht - im wesentlichen eine Ebene. Dadurch kann als Gehäuseelement ein flacher kubischer Block aus Leichtmetall oder Kunststoff verwirklicht werden, der sowohl durch Bohren aus dem Vollen als auch im Spritzgußverfahren hergestellt werden kann. Die Parallelanordnung des Düsenaufnahmeschachtes mit dem Sauggasschacht und/oder der Druckgasbohrung (Druckgasschacht) in einem einzigen Gehäuseblock ist - auch unabhängig von den Merkmalen des Anspruchs 1 - von eigenständiger erfinderischer Bedeutung.

An sich bekannte Steuerventile für das Ein- und Ausschalten der Vakuumfunktion und/oder für das aktive Abblasen eines angesaugten Teiles, d. h. zwecks Zusammenbrechens des Vakuums sind in Aufnahmebohrungen eingesetzt, welch letztere etwa rechtwinkelig durch die Druckgasbohrung verlaufen können und bis in den Düsenaufnahmeschacht hinein sich erstrecken. Auf diese Weise wird trotz des Vorhandenseins derartiger Steuerventile eine sehr kurze Baulänge des Ejektorblocks ermöglicht. Die Steuerventile sind innerhalb von Ventilhülsen hin- und herbewegbar. Die Ventilhülsen sind mittels O-Ringen in die Steuerventilbohrungen eingesetzt und durch eine an den Ejektorblock angeschraubte Ventilplatte in ihrer Achsrichtung eingespannt. Die Ventilplatte nimmt in bekannter Weise elektromagnetische Vorsteuer- oder Servoventile auf, welche eine fluidische Verbindung zwischen Druckgas und Steuerventil herstellen oder unterbrechen und dadurch die Steuerventile pneumatisch öffnen oder schließen.

Erfindungsgemäße mehrstufige Ejektorpumpen können für das Erzeugen von Vakuum z. B. für Handlinganwendungen (Blechtransport in Preßstraßen für Karosserieteile, Pick-and-Place-Anwendungen beim Kunststoffspritzgießen und dergleichen) eingesetzt werden. Sie sind außerordentlich kompakt und leichtgewichtig und können auf einfache Weise Funktionen integrieren wie die elektrische Ansteuerung des Vakuumein- und -ausschaltens und/oder des Abblasen sowie Überwachung des Vakuumniveaus.

Im Vergleich zu bekannten Einstufen-Kompaktejektoren, deren Wirkungsgrad in der Regel zwischen 0,4 und 0,7 Teile Saugluft je Teil eingesetzter Druckluft betragen, sind erfindungsgemäß Wirkungsgrade von 1,2 bis 2 Teile Saugluft je Teil eingesetzter Druckluft zu erreichen. Dies wird, zum einen, durch die einfach zu realisierende Mehrstufigkeit, insbesondere Zweistufigkeit der Ejektorpumpe, und, zum anderen, durch strömungsgünstige Gestaltungsmöglichkeit der Ventilquerschnitte trotz kompakter Bauweise erreicht. Durch den einfachen Aufbau der erfindungsgemäßen Ejektorpumpen lassen sich schnell und kostensparend Vakuumerzeuger unterschiedlicher Leistungsgrößen herstellen: nur das Düsensystem muß ausgetauscht bzw. entsprechend in den vorhandenen Ejektorblock eingesetzt werden. Alle Teile sind einfach zugänglich und bestens zu reinigen, falls durch Schmutzeinsaugung die Wirkung nachläßt. Im übrigen gestattet die Trennbarkeit des Ejektorblocks von den Düsen und Ventilen eine sehr einfach zu realisierende Werkstofftrennung im Falle des Ausrangierens.

Die vorgenannten, sowie die beanspruchten und in dem Ausführungsbeispiel beschriebenen, erfindungsgemäß zu verwendenden Bauteile unterliegen hinsichtlich ihrer Größe, Formgestaltung, Materialauswahl und technischen Konzeption keinen besonderen Ausnahmebedingungen, so daß die in dem jeweiligen Anwendungsgebiet bekannten Auswahlkriterien im Rahmen der Ansprüche uneingeschränkt Anwendung finden können.

Weitere Einzelheiten, Merkmale und Vorteile des Gegenstandes der Erfindung ergeben sich aus der nachfolgenden Beschreibung der zugehörigen Zeichnung, in der - beispielhaft - eine bevorzugte Ausführungsform einer Ejektorpumpe dargestellt ist. In der Zeichnung zeigen:
- Fig. 1: eine Ejektorpumpe in Axialschnitt-Ansicht;
- Fig. 2: von der selben Ejektorpumpe das Düsensystem in perspektivischer Darstellung sowie
- Fig. 3: von der selben Ejektorpumpe eines der Steuerventile in perspektivischer, längsgeschnittener Darstellung in geöffnetem Ventilzustand.

Aus Figur 1 ist ein in seiner Grundform quaderförmiger, als Gehäuseelement 10 dienender Ejektorblock aus aufgebohrtem Vollaluminium erkennbar. Eine von der in der Zeichnung rechten Stimwand 10C ausgehende, kurz vor der gegenüberliegenden Stimwand tot endende Druckgasbohrung 12 bildet an ihrem Mündungsende eine Druckgaseinlaßöffnung 12A. Parallel zur Achse der Druckgasbohrung 12 weist das Gehäuseelement 10 einen als vierfach gestufte Bohrung ausgestalteten Düsenaufnahmeschacht 14 auf, welcher eine lediglich von axial versetzt angeordneten, querlaufenden Bohrungen 30C, 32C, 16C und 16D unterbrochene Schachtwandung 14A aufweist und welcher in der gleichen Stimwand 10C des Ejektorblocks wie die Druckgasbohrung 12 mündet und (ebenso) kurz vor der gegenüberliegenden Ejektorblock-Stirnwand 10D blind endet. Eine dritte, als Saugkammer dienende Sauggasbohrung 16 oder Sauggasschacht ist einfach gestuft ausgestaltet und erstreckt sich in der selben Ebene wie die Druckgasbohrung 12 und der Düsenaufnahmeschacht 14, jedoch mit entgegengesetzt angeordneter Mündung und Blindende, wobei die Mündung als Sauggaseinlaßöffnung 16A dient.

In den Düsenaufnahmeschacht 14 ist ein dreiteiliges Ejektor-Düsen-System 18 dichtend eingesetzt. Dieses besteht aus einer Druckgasdüse 18A und einem ersten und einem zweiten Diffusor 18B und 18C. Alle drei Einzeldüsen sind an mindestens je zwei axial voneinander beabstandeten Stellen kippgesichert gegen die Schachtwandung des Düsenaufnahmeschachtes 14 abgestützt. Dies erfolgt überwiegend durch O-Ringdichtungen 20 (die O-Ringe wurden der Übersichtlichkeit halber fortgelassen; nur die O-Ring-Nuten sind dargestellt) und einen leichten Paßsitz der Druckgasdüse 18A am Bohrungsgrund. Durch mehrfache Abstufungen 18D, 18E, 18F und 18G können die Düsen 18A bis 18C verschleißarm in den Düsenaufnahmeschacht 14 eingeschoben werden. Dabei sind die Düsen koaxial zueinander angeordnet und innen doppelkonisch mit optimiertem Querschnittsverlauf geformt; sie weisen also beidendig querschnittserweiterte Zonen auf.

Um eine axiale Beabstandung der Düsen von einander und die Ausbildung eines definierten Sauggaseintrittsspaltes 24A, 24B zwischen benachbarten Düsen 18A/18B bzw. 18B/18C sicherzustellen, weisen die Diffusoren 18B und 18C einstückig mit ihnen verbundene und exzentrisch angeordnete fingertörmige Abstandshalter 22A und 22B (Figur 2) auf. Diese bilden schlanke Verlängerungen an einer Stelle des Umfangs im Bereich der Düsenstimfläche. Sie stören den Sauggaseintritt am Sauggaseintrittsspalt 24A und 24B zwischen benachbarten Düsen so gut wie gar nicht, weil sie in den strömungsschwächeren, von den Saugkammern 26AB entfernten Zonen angeordnet sind. In der in Figuren 1 und 2 gezeigten Gebrauchslage der Einzeldüsen stützen sich die Abstandshalter 22A, 22B an der benachbarten Düsenstimwand 18A' bzw. 18B' ab.

Die Düsen 18A bis 18C werden durch eine stimseitig mit dem Gehäuseelement 10 verschraubte Anschlußplatte 28 gesichert und mittels der Abstandshalter 22A, 22B axial gegeneinander verspannt oder in Position gehalten. Die Anschlußplatte 28 weist Gewindebohrungen 28A, 28B für einen Druckgasanschluß und einen Abgasanschluß auf.

Die Druckgaszuführung wird durch Steuerventile 30, 32 sichergestellt. Diese sind mit O-Ringen 20 in gestufte Ventilaufnahmebohrungen 30C und 32C eingeschoben. Diese Ventilaufnahmebohrungen erstrecken sich von einer oberen Seitenwand 10A des Gehäuseelementes 10 ausgehend bis in den Düsenaufnahmeschacht 14 hinein. Die Steuerventile bestehen aus einer quer durchbrochenen Führungshülse 30A bzw. 32A und einem Ventilstößel 308 bzw. 32B mit Stellkolben 30E bzw. 32E. Wie aus Fig. 3 ersichtlich, bilden die Ventilstößel 30B, 32B und die Stellkolben 30E, 32E (zunächst) getrennte Bauteile, damit sie, ihrer unterschiedlichen Durchmesser wegen, von entgegengesetzten Seiten in die Führungshülse 30A, 32A eingesetzt werden können. Ein nicht dargestellter Stimzapfen des Ventilstößels 30B, 32B ist in eine zentrale Bohrung 30E', 32E' des Stellkolbens 30E, 32E zwecks Verbindens der beiden Teile, z. B. durch Einschrauben, einführbar. Eine an der Seitenwand 10A des Gehäuseelementes 10 dichtend unter ausreichendem Druck anliegende Ventilplatte 34 weist zwei Paare von Durchgangsbohrungen 36A, 36B und 38A, 38B auf, welche das Innere der Druckgasbohrung 12 einerseits und die Ventilstößel 30B bzw. 32B andererseits mit elektromagnetischen Schaltventilen 36 bzw. 38 verbinden. Diese Schaltventile 36, 38 werden elektrisch angesteuert und geben den Fluidweg, in dem sie eingebaut sind, frei oder sperren ihn ab. Die Hin- und Herbewegung der Ventilstößel 30B und 32B erfolgt also pneumatisch entsprechend den an den Ventilstößeln anstehenden Gasdrücken bei geöffnetem oder geschlossenen Schaltventil 36 bzw. 38. Dies geschieht unter Berücksichtigung unterschiedlicher Kolbenflächen an der Oberseite und der Stößelseite der Stellkolben 30E, 32E.

Das Steuerventil 30 ist in der Figur 1 in seiner geöffneten Position dargestellt, in der das Druckgasweg, wie durch Strömungspfeile kenntlich gemacht, die Düsen 18A, 18B und 18C durchströmt. Das Steuerventil 32 ist in dieser Zeit geschlossen, weil ein Vakuum aufgebaut und gehalten werden soll. Sobald ausreichendes Vakuum erreicht ist, kann zur Energieeinsparung das Steuerventil 30 geschlossen werden. Um die Aufhebung des erzeugten Vakuums zu beschleunigen, kann am Ende des entsprechenden Arbeitstaktes das Steuerventil 32 geöffnet werden. Dabei strömt Druckgas über innerhalb des Gehäuseelementes 10 verlaufende, in der Zeichnung gestrichelt gezeichnete Kanäle 32D Druckgas zum Sauganschluß 40A eines Vakuumanschlußblockes 40. Dieser ist an der Stirnwand 10D des Gehäuseelementes 10 dichtend festgeschraubt und beherbergt einen Vakuumüberwachungsschalter 40B. - Diese raumsparende Anordnung der Steuerventile 30 und 32 wird durch Durchbohrungen 30A', 32A' der Führungshülsen 30A, 32A im Bereich der Druckgasbohrung 12 ermöglicht.

Die Saugkammem 26A und 26B werden durch die in die Sauggasbohrung dichtend eingeschobenen Rückschlagventile 26B und 26C voneinander getrennt und haben die bekannte Wirkung der schnelleren Erreichung des gewünschten Vakuums und der höheren Effektivität der Druckluft- bzw. Energienutzung.

Die Saugkammern 26A und 26B sind mit Ringspalträumen im Bereich der Sauggaseintrittsspalte 24A und 24B durch quer zur Sauggasbohrung 16 verlaufende Verbindungsöffnungen 16C und 16D mit dem Düsenaufnahmeschacht 14 verbunden. Um dies zu verwirklichen, weist die den Schaltventilen 36 und 38 gegenüberliegende Seitenwand 10B des Gehäuseelementes 10 eine durch Blindstopfen 16E und 16D verschließbare Querbohrung auf.

Eine erfindungsgemäße mehrstufige Ejektorpumpe besteht also im Kern aus einem als Ejektorblock dienenden flachen quaderförmigen Gehäuseelement 10 mit drei im wesentlichen parallel zueinander verlaufenden Bohrungen 12, 14, 16 in der einen Richtung des Gehäuseelementes und dazu rechtwinklig in einer zweiten Richtung des Gehäuseelementes 10 verlaufenden Verbindungsbohrungen 30C, 32C, 10C, 16D, wobei die die Bohrungsmündungen aufnehmenden Stirn- und Seitenwände 10A bis 10D mit Anschlußplatten 28, 34, 40 dichtend verschraubt oder mit Blindstopfen 16D, 16E dichtend verschlossen sind.

Die Funktionsweise dieser hochkompakten Anordnung ergibt sich zum einen aus den vorbeschriebenen Einzelerläuterungen. Im Zusammenhang bedeutet dies, daß bei angeschlossener Druckluft an die Anschlußplatte 28 die Steuerventile 30 und 32 im Ruhezustand geschlossen sind - ebenso wie die zugehörigen Schaltventile 36 und 38. Um die Vakuumerzeugung zu beginnen, wird das Schaltventil 38 geöffnet. Dies gibt damit den Durchgang durch die verbindenden Durchgangsbohrungen 38A und 38B frei. Aufgrund der unterschiedlichen Kolben-Querschnittsflächen an beiden Seiten des Ventilstößels 30B wird dieser in seine Öffnungsstellung verschoben und Druckluft strömt durch den Ejektordüsenkanal unter Ansaugung von Saugluft. Das entstehende Vakuum wird durch den Vakuumüberwachungsschalter 40B überwacht. Wird das Vakuum nicht mehr gebraucht, so wird das Schaltventil 38 geschlossen und auslaßseitig entlüftet, so daß der Ventilstößel 30B in die Schließstellung zurückfährt. Soll der Abbau des Vakuums aktiv unterstützt werden, so wird nunmehr das Schaltventil 36 elektromagnetisch und dadurch das Steuerventil 32 pneumatisch geöffnet, so daß Druckluft zum Vakuumanschluß 40A gelangt.

### Bezugszeichenliste

- 10: Gehäuseelement
- 10A: Seitenwand
- 10B: Seitenwand
- 10C: Stirnwand
- 10D: Stirnwand
- 12: Druckgasbohrung
- 12A: Druckgaseinlaßöffnung
- 14: Düsenaufnahmeschacht
- 14A: Abgasauslaßöffnung
- 16: Sauggasbohrung
- 16A: Sauggaseinlaßöffnung
- 16C: Verbindungsöffnung
- 16D: Verbindungsöffnung
- 16G: Blindstopfen
- 16F: Blindstopfen
- 18: Ejektor-Düsen-System
- 18A: Druckgasdüse
- 18A': Düsenstirnwand
- 18B: Diffusor
- 18B': Düsenstirnwand
- 18C: Diffusor
- 18D: Abstufung
- 18E: Abstufung
- 18F: Abstufung
- 18G: Abstufung
- 20: O-Ring-Dichtungen
- 22A: Abstandshalter
- 22B: Abstandshalter
- 24A: Sauggaseintrittsspalt
- 24B: Sauggaseintrittsspalt
- 24C: Druckgaseintrittsöffnung
- 26A: Saugkammer
- 26B: Saugkammer
- 26C: Rückschlagventil
- 26D: Rückschlagventil
- 28: Anschlußplatte
- 28A: Gewindebohrung
- 28B: Gewindebohrung
- 30: Steuerventil
- 30A: Führungshülse
- 30A': Durchbohrung
- 30B: Ventilstößel
- 30C: Ventilaufnahmebohrung
- 30E: Stellkolben
- 30E': Bohrung
- 32: Steuerventil
- 32A: Führungshülse
- 32A': Durchbohrung
- 32B: Ventilstößel
- 32C: Ventilaufnahmebohrung
- 32D: Kanal
- 32E: Stellkolben
- 32E': Bohrung
- 34: Ventilplatte
- 36: Schaltventil
- 36A: Durchgangsbohrung
- 36B: Durchgangsbohrung
- 38: Schaltventil
- 38A: Durchgangsbohrung
- 38B: Durchgangsbohrung
- 40: Vakuumanschlußblock
- 40A: Sauganschluß
- 40B: Vakuumüberwachungsschalter

## Patentansprüche

1. Mehrstufige Ejektorpumpe, bestehend
aus mindestens einem Gehäuseelement (10) mit mindestens einer Druckgaseinlaßöffnung (12A) und mit mindestens einer Sauggaseinlaßöffnung (16A) und mit mindestens einer Abgasauslaßöffnung (14A) sowie
aus mindestens einer Düsenanordnung (Ejektor-Düsen-System 18) mit mindestens zwei, innerhalb des Gehäuseelementes (10) koaxial hintereinander angeordneten und axial voneinander beabstandeten Düsen (Druckgasdüse 18A und Diffusoren 18B, 18C) mit mindestens einer Druckgaseintrittsöffnung (24C), mit mindestens einem Sauggaseintrittsspalt (24A, 24B) zwischen benachbarten Düsen und einer Abgasaustrittsöffnung, wobei
das Gehäuseelement einen, z. B. als Bohrung ausgebildeten, Düsenaufnahmeschacht (14) mit im wesentlichen durchlaufender Schachtwandung und mindestens je einer Wanddurchbrechung (Verbindungsöffnungen 16C, 16D) je Ejektorstufe für den Sauggaseintritt in den Sauggaseintrittsspalt (24A, 24B) aufweist und
die Düsen (18A, 18B, 18C) auf ihrem Außenumfang mit mindestens einer umlaufenden Dichtung (20) versehen sind, wobei das Ejektor-DüsenSystem (18) in den Düsenaufnahmeschacht (14) axial eingeschoben wird,
**dadurch gekennzeichnet,**
- **daß** das Ejektor-Düsen-System (18) aus einem Satz von einzelnen Düsen (18A, 18B, 18C) und Düsen-Abstandshaltem besteht;
- **daß** die Düsen (18A, 18B, 18C) auf ihrem Außenumfang jeweils axial beabstandete Abstützelemente zur kippfreien oder kipparmen Abstützung gegenüber der Schachtwandung versehen und in den Düsenaufnahmeschacht (14) einschiebbar sind, und
- **daß** mindestens ein Einspannmittel, wie eine Anschlußplatte (28), zum axialen Verspannen oder In-Position-Halten der einzelnen Düsen (18A, 18B, 18C) und der Düsen-Abstandshalter vorgesehen ist.

2. Ejektorpumpe nach Anspruch 1, **dadurch gekennzeichnet, daß** Düsen-Abstandshalter (22A, 22B) unter Freilassen der Sauggaseintrittsspalte (24A, 24B) zwischen den Düsenstimenden zwischen benachbarten Düsen (18A, 18B; 18B, 18C) eingefügt und in den Düsenaufnahmeschacht einschiebbar sind.

3. Ejektorpumpe nach Anspruch 2, **dadurch gekennzeichnet, daß** die Abstandshalter (22A, 22B) als schlanke Nasen oder ähnliche Vorsprünge an einem Düsenstirnende ausgestaltet sind.

4. Ejektorpumpe nach Anspruch 2 oder 3, **dadurch gekennzeichnet, daß** ein einziger Abstandshalter (22A, 22B) in einem strömungsarmen Bereich der Umfangszone der Düsen, also exzentrisch, angeordnet ist.

5. Ejektorpumpe nach einem der Ansprüche 1 bis 4, **dadurch gekennzeichnet, daß** Saugkammem (26A, 26B) in einer im wesentlichen parallel zum Düsenaufnahmeschacht (14) angeordneten Sauggasbohrung (16) vorgesehen sind.

6. Ejektorpumpe nach Anspruch 5, **gekennzeichnet durch** in die Sauggasbohrung (16) dichtend einschiebbare Rückschlagventile (26C, 26D).

7. Ejektorpumpe nach einem der Ansprüche 1 bis 6, **dadurch gekennzeichnet, daß** der Düsenaufnahmeschacht (14) und/oder die Sauggasbohrung (16) als im Durchmesser abgestufte Bohrungen ausgeführt sind.

8. Ejektorpumpe nach einem der Ansprüche 1 bis 7, **dadurch gekennzeichnet, daß** die Düsen (18A, 18B, 18C) und/oder die Rückschlagventile (26C, 26D) von einer einzigen Seite her in eine tot endende Bohrung (Düsenaufnahmeschacht 14 und/oder Sauggasbohrung 16) einschiebbar sind.

9. Ejektorpumpe nach einem der Ansprüche 1 bis 8, **gekennzeichnet durch** eine sich im wesentlichen parallel zum Düsenaufnahmeschacht (14) erstreckende Druckgasbohrung (12).

10. Ejektorpumpe nach einem der Ansprüche 1 bis 9, **dadurch gekennzeichnet, daß** das Gehäuseelement (10) als flacher kubischer Block aus Leichtmetall oder Kunststoff gestaltet ist.

11. Ejektorpumpe nach einem der Ansprüche 1 bis 10, **dadurch gekennzeichnet, daß** etwa rechtwinklig zum Düsenaufnahmeschacht (14) mindestens eine Verbindungsbohrung zu der Druckgasbohrung (12) und/oder zu der Sauggasbohrung (16) vorgesehen ist.

12. Ejektorpumpe nach Anspruch 11, **dadurch gekennzeichnet, daß** mindestens ein Steuerventil (30, 32) in einer die Druckgasbohrung (12) und den Düsenaufnahmeschacht (14) verbindenden Ventilaufnahmebohrung (30C) angeordnet ist und die Druckgasströmung durch die Verbindungsöffnung beherrscht.

13. Ejektorpumpe nach Anspruch 12, **dadurch gekennzeichnet, daß** das Steuerventil (30; 32) eine im Bereich der Druckgasbohrung (12) durchbrochene Ventil-Führungshülse (30A; 32A) aufweist.

14. Ejektorpumpe nach Anspruch 12 oder 13, **dadurch gekennzeichnet, daß** die Druckgasbohrung mindestens eine durch ein Schaltventil (36; 38) beherrschte Bypass-Leitung zwischen dem Bohrungsinneren und dem Steuerventil (30; 32) für dessen pneumatische Betätigung aufweist.

15. Ejektorpumpe nach Anspruch 14, **dadurch gekennzeichnet, daß** das Steuerventil (30; 32) einen doppelt wirksamen Stellkolben (30E; 32E) mit beidseitig unterschiedlichen Kolbenflächen aufweist.

## Claims

1. A multistage ejector pump, comprising
at least one housing element (10) with at least one compressed gas inlet opening (12A) and with at least one suction gas inlet opening (16A) and with at least one exhaust gas outlet opening (14A), and also
at least one nozzle assembly (ejector nozzle system 18) with at least two nozzles (compressed gas nozzle 18A and diffusors 18B,18C) which are arranged inside the housing element (10) coaxially one behind the other and axially spaced apart and which have at least one compressed gas inlet opening (24C), with at least one suction gas inlet clearance (24A,24B) between adjacent nozzles and an exhaust gas outlet opening, wherein
the housing element has a nozzle-receiving shaft (14), for example in the form of a bore, with a substantially continuous shaft wall and at least one wall aperture (connecting openings 16C,16D) per ejector stage for the suction gas inlet in the suction gas inlet clearance (24A,24B) and
on their outer circumference the nozzles (18A,18B,18C) are provided with at least one annular seal (20), wherein the ejector-nozzle system (18) is pushed axially into the nozzle-receiving shaft (14),
**characterised in**
- **that** the ejector-nozzle system (18) comprises a set of individual nozzles (18A,18B,18C) and nozzle spacers;
- **that** on their outer circumference the nozzles (18A, 18B,18C) are each provided with [sic] axially spaced support elements for the support without tilting or with only slight tilting relative to the shaft wall and they can be pushed into the nozzle-receiving shaft (14), and
- **that** at least one clamping means, such as a connecting plate (28), is provided for the axial bracing or holding-in-position of the individual nozzles (18A, 18B,18C) and the nozzle spacers.

2. An ejector pump according to Claim 1, **characterised in that** nozzle spacers (22A,22B) are inserted, leaving free the suction gas inlet clearance (24A,24B) between the nozzle ends, between adjacent nozzles (18A,18B;18B,18C) and can be pushed into the nozzle-receiving shaft (14).

3. An ejector pump according to Claim 2, **characterised in that** the spacers (22A,22B) are in the form of slender lugs or similar projections at one nozzle end.

4. An ejector pump according to Claim 2 or 3, **characterised in that** a single spacer (22A,22B) is disposed in a low-flow region of the circumferential zone of the nozzles, i.e. eccentrically.

5. An ejector pump according to any one of Claims 1 to 4, **characterised in that** suction chambers (26A,26B) are provided in a suction gas bore (16) disposed substantially parallel to the nozzle-receiving shaft (14).

6. An ejector pump according to Claim 5, **characterised by** non-return valves (26C,26D) which can be pushed fluid-tightly into the suction gas bore (16).

7. An ejector pump according to any one of Claims 1 to 6, **characterised in that** the nozzle-receiving shaft (14) and/or the suction gas bore (16) are in the form of bores of stepped diameter.

8. An ejector pump according to any one of Claims 1 to 7, **characterised in that** the nozzles (18A,18B,18C) and/or the non-return valves (26C,26D) can be pushed from one side only into a dead-end bore (nozzle-receiving shaft (14) and/or suction gas bore 16).

9. An ejector pump according to any one of Claims 1 to 8, **characterised by** a compressed gas bore (12) extending substantially parallel to the nozzle-receiving shaft (14).

10. An ejector pump according to any one of Claims 1 to 9, **characterised in that** the housing element (10) is in the form of a shallow cubic block consisting of light metal or plastics material.

11. An ejector pump according to any one of Claims 1 to 10, **characterised in that** at least one connecting bore to the compressed gas bore (12) and/or to the suction gas bore (16) is provided approximately at right angles to the nozzle-receiving shaft (14).

12. An ejector pump according to Claim 11, **characterised in that** at least one control valve (30;32) is disposed in a valve-receiving bore (30C) connecting the compressed gas bore (12) and the nozzle-receiving shaft (14) and controls the compressed gas flow through the connecting opening.

13. An ejector pump according to Claim 12, **characterised in that** the control valve (30;32) has a valve guide sleeve (30A;32A) perforated in the vicinity of the compressed gas bore (12).

14. An ejector pump according to Claim 12 or 13, **characterised in that** the compressed gas bore has at least one bypass line, which is controlled by an operating valve (36;38), between the bore interior and the control valve (30;32) for the pneumatic actuation thereof.

15. An ejector pump according to Claim 14, **characterised in that** the control valve (30;32) has a double-acting control piston (30E;32E) with different piston faces on both sides.

## Revendications

1. Pompe à éjecteur à étages multiples, constituée
d'au moins un élément de carter (10) avec au moins une ouverture d'entrée de gaz comprimé (12A) et avec au moins une ouverture d'entrée de gaz d'aspiration (16A) et avec au moins une ouverture d'évacuation des gaz d'échappement (14A) et
d'au moins un agencement de buses (système de buses d'éjection 18) avec au moins deux buses (buse de gaz comprimé 18A et diffuseurs 18B, 18C) disposées à l'intérieur de l'élément de carter (10) coaxialement l'une derrière l'autre et espacées axialement l'une de l'autre, avec au moins une ouverture d'entrée de gaz comprimé (24C), avec au moins une fente d'entrée de gaz d'aspiration (24A, 24B) entre des buses avoisinantes et une ouverture de sortie des gaz d'échappement, où
l'élément de carter présente un puits de réception des buses (14) réalisé par exemple comme alésage, avec une paroi de puits sensiblement continue et au moins respectivement un perçage de paroi (ouvertures de liaison 16C, 16D) par étage d'éjecteur pour l'entrée de gaz d'aspiration dans la fente d'entrée de gaz d'aspiration (24A, 24B) et
les buses (18A, 18B, 18C) sont munies sur leur pourtour extérieur d'au moins une garniture d'étanchéité (20) s'étendant tout autour, où le système de buses d'éjection (18) est poussé axialement dans le puits de réception (14) des buses,
**caractérisée**
**en ce que** le système de buses d'éjection (18) est constitué d'un jeu de buses individuelles (18A, 18B, 18C) et de pièces d'écartement de buses,
- **en ce que** les buses (18A, 18B, 18C) présentent sur leur pourtour extérieur à chaque fois des éléments d'appui espacés axialement en vue d'un appui sans basculement ou pauvre en basculement par rapport à la paroi de puits et peuvent être poussées dans le puits de réception de buses (14) et
- **en ce qu'**il est prévu au moins un moyen de serrage, comme une plaque de connexion (28) pour la mise en tension axiale ou bien le maintien en position des buses individuelles (18A, 18B, 18C) et des pièces d'écartement de buses.

2. Pompe à éjecteur selon la revendication 1, **caractérisée en ce que** les pièces d'écartement (22A, 22B) des buses, en laissant subsister les fentes d'entrée de gaz d'aspiration (24A, 24B) entre les extrémités frontales des buses sont insérées entre les buses avoisinantes (18A, 18B ; 18B, 18C) et peuvent être poussées dans le puits de réception de buses.

3. Pompe à éjecteur selon la revendication 2, **caractérisée en ce que** les pièces d'écartement (22A, 22B) sont réalisées comme ergots élancés ou comme saillies similaires à une extrémité frontale de buse.

4. Pompe à éjecteur selon la revendication 2 ou 3, **caractérisée en ce qu'**une seule pièce d'écartement (22A, 22B) est disposée dans une zone pauvre en écoulement de la zone périphérique des buses, donc d'une manière excentrique.

5. Pompe à éjecteur selon l'une des revendications 1 à 4, **caractérisée en ce que** des enceintes d'aspiration (26A, 26B) sont prévues dans un perçage de gaz d'aspiration (16) disposé sensiblement parallèlement au puits de réception de buses (14).

6. Pompe à éjecteur selon la revendication 5, **caractérisée par** des clapets anti-retour (26C, 26D) pouvant être poussés de manière étanche dans le perçage de gaz d'aspiration (16).

7. Pompe à éjecteur selon l'une des revendications 1 à 6, **caractérisée en ce que** le puits de réception de buses (14) et/ou le perçage de gaz d'aspiration (16) sont réalisés comme perçages étagés quant à leur diamètre.

8. Pompe à éjecteur selon l'une des revendications 1 à 7, **caractérisée en ce que** les buses (18A, 18B, 18C) et/ou les clapets anti-retour (26C, 26D) peuvent être poussés depuis un seul côté dans un perçage borgne (puits de réception de buses 14 et/ou perçage de gaz d'aspiration 16).

9. Pompe à éjecteur selon l'une des revendications 1 à 8, **caractérisée par** un perçage de gaz comprimé (12) s'étendant sensiblement parallèlement au puits de réception de buses (14).

10. Pompe à éjecteur selon l'une des revendications 1 à 9, **caractérisée en ce que** l'élément de boîtier (10) est réalisé comme bloc cubique plat en métal léger ou en matériau synthétique.

11. Pompe à éjecteur selon l'une des revendications 1 à 10, **caractérisée en ce qu'**il est prévu, à peu près à angle droit au puits de réception de buses (14), au moins un perçage de liaison vers le perçage de gaz comprimé (12) et/ou le perçage de gaz d'aspiration (16).

12. Pompe à éjecteur selon la revendication 11, **caractérisée en ce qu'**au moins une vanne de commande (30, 32) est disposée dans un perçage de réception de vanne (30C) reliant le perçage de gaz comprimé (12) et le puits de réception de buses (14) et commande l'écoulement du gaz comprimé à travers l'ouverture de liaison.

13. Pompe à éjecteur selon la revendication 12, **caractérisée en ce que** la vanne de commande (30 ; 32) présente une douille de guidage de vanné (30A ; 32A) percée au voisinage du perçage de gaz comprimé (12).

14. Pompe à éjecteur selon la revendication 12 ou 13, **caractérisée en ce que** le perçage de gaz comprimé présente au moins un conduit de dérivation commandé par une vanne de commutation (36 ; 38) entre l'intérieur du perçage et la vanne de commande (30 ; 32) pour l'actionnement pneumatique de celle-ci.

15. Pompe à éjecteur selon la revendication 14, **caractérisée en ce que** la vanne de commande (30 ; 32) présente un piston de positionnement à effet double (30E ; 32E) avec des faces de piston différentes des deux côtés.
